# EUROPÄISCHE PATENTSCHRIFT

(11) **EP 1 874 511 B1**
(45) Veröffentlichungstag und Bekanntmachung des Hinweises auf die Patenterteilung: **08.09.2010**
(21) Anmeldenummer: 06721236.5
(22) Anmeldetag: 02.05.2006
(51) Int. Cl.: B27B 3/10

(54) **GATTERSÄGE**
MILL SAW
SCIE A CHASSIS

(30) Priorität: 29.04.2005 AT 10432005
(43) Veröffentlichungstag der Anmeldung: 09.01.2008
(73) Patentinhaber: Wintersteiger AG, 4910 Ried (AT)
(72) Erfinder: MAYR, Reinhold, A-4924 Waldzell (AT)
(74) Vertreter: Hübscher, Helmut
(86) Internationale Anmeldenummer: PCT/AT2006/000179
(87) Internationale Veröffentlichungsnummer: WO 2006/116786

(56) Entgegenhaltungen:
- DE-A1- 2 721 842
- US-A- 2 726 687
- US-A- 5 711 287
- DATABASE WPI Section PQ, Week 198318 Derwent Publications Ltd., London, GB; Class P63, AN 1983-G0667K XP002391846 -& SU 939 182 A (BRYANSK TECH INST) 30. Juni 1982 (1982-06-30)

## Beschreibung

### Technisches Gebiet

Die Erfindung bezieht sich auf eine Gattersäge mit einem über Führungen entlang seitlicher Führungsschienen geführten Sägegatter, das einen Gatterrahmen mit zwei Streckbalken zum Einspannen paralleler, nur in einer Hubrichtung schneidender Sägeblätter aufweist, und mit einem Schubkurbeltrieb, der über seitliche Schubstangen im Bereich des ihm näheren Streckbalkens mit dem Sägegatterverbunden ist. Eine solche Gattersäge ist der DE 27 21 842 zu entnehmen.

### Stand der Technik

Bei Gattersägen mit in einem Gatterrahmen eingespannten Sägeblättern wird das üblicherweise über einen Schubkurbeltrieb angetriebene Sägegatter mit Hilfe von Gleitstücken in seitlichen Führungsschienen eines Gestells gelagert, wobei die Möglichkeit besteht, die Schubstangen des Schubkurbeltriebes entweder im Bereich des dem Schubkurbeltrieb näheren oder entfernteren der beiden Streckbalken am Gatterrahmen anzulenken, zwischen denen die Sägeblätter eingespannt werden. Die Verbindung der Schubstangen mit dem näheren dieser Streckbalken bringt nicht nur eine bessere Zugänglichkeit zum Sägegatter, sondern auch günstige Belastungsverhältnisse für den Gatterrahmen mit sich, wenn der Schnitthub in Richtung des näheren Streckbalkens erfolgt, weil in diesem Fall die die Streckbalken verbindenden Längsholme des Gatterrahmens während des Schnitthubes auf Zug belastet werden. Trotz dieser konstruktiven Voraussetzungen für eine vergleichsweise leichte Bauweise bleibt die erreichbare Hubfrequenz beschränkt. Mit der Steigerung der Hubfrequenz steigen nämlich die Massenkräfte und damit die Führungsbelastungen überproportional an.

### Darstellung der Erfindung

Der Erfindung liegt somit die Aufgabe zugrunde, eine Gattersäge der eingangs geschilderten Art so auszugestalten, daß eine merkliche Steigerung der Hubfrequenz des Sägegatters erreicht werden kann, ohne eine Überlastung der Führungen des Sägegatters befürchten zu müssen. Außerdem soll ein Wechsel des Gatterrahmens mit einem geringen Umbauaufwand vorgenommen werden können.

Die Erfindung löst die gestellte Aufgabe dadurch, daß die beiden Schubstangen des Schubkurbeltriebes an einem gemeinsamen Querträger zur Aufnahme des Gatterrahmens im Bereich des dem Schubkurbeltrieb näheren der beiden Streckbalken angreifen, daß der Querträger mit Hilfe von Führungen auf den seitlichen Führungsschienen lagert und daß der Querträger gegenüber seinen Führungen um eine zu den Führungsschienen und dem Querträger senkrechte Achse verschwenkbar gehalten ist.

Da zufolge dieser Maßnahmen die Krafteinleitung vom Schubkurbeltrieb auf den Gatterrahmen über einen die beiden seitlichen Schubstangen des Schubkurbeltriebes miteinander verbindenden Querträger erfolgt, der auf den seitlichen Führungsschienen mit Hilfe von Führungen gelagert ist und diesen Führungen gegenüber um eine zu den Führungsschienen und dem Querträger senkrechte Achse verschwenkbar gehalten wird, können diese Führungen von sonst unvermeidlichen Drehmomentbelastungen entlastet werden. Im Bereich des vom Schubkurbeltrieb entfernteren Streckbalkens treten diese durch den Schubstangenangriff bedingten Drehmomente nicht auf, so daß der Gatterrahmen im Bereich des entfernteren Streckbalkens unmittelbar ohne gelenkige Verbindung über entsprechende Führungen auf den Führungsschienen gelagert werden kann.

Um einerseits die Schnittgeschwindigkeit und anderseits die Schnittgenauigkeit zu verbessern, können die Führungen für den Querträger und den Grundrahmen im Bereich des vom Schubkurbeltrieb entfernteren Streckbalkens als Kugelumlaufführungen ausgebildet sein, die eine weitgehend spielfreie Verschiebeführung des Sägegatters ermöglichen, was außerdem zu einer Verlängerung der Standzeit der Sägeblätter führt.

Der für sich auf den seitlichen Führungsschienen gelagerte, an den Schubkurbeltrieb angeschlossene Querträger erlaubt nicht nur eine günstige Krafteinleitung in den Gatterrahmen, sondern bringt auch einfache Auswechselbedingungen für das Sägegatter mit sich, weil zum Abnehmen des Gatterrahmens nicht die Antriebsverbindung zwischen dem Querträger und dem Schubkurbeltrieb gelöst werden muß. Günstige Konstruktionsbedingungen ergeben sich in diesem Zusammenhang, wenn der Querträger in eine Aufnahmenut des dem Schubkurbeltrieb näheren Streckbalkens eingesetzt ist, weil in diesem Fall der Gatterrahmen nach einem Lösen seiner Verbindung mit den Führungen im Bereich des dem Schubkurbeltrieb entfernteren Streckbalkens lediglich aus der Aufnahmenut zu heben ist. Die spielfreie Aufnahme des Querträgers in der Aufnahmenut des Streckbalkens kann vorteilhaft dadurch erreicht werden, daß die Aufnahmenut des Streckbalkens gegen den Nutgrund konvergierende Nutwände aufweist, an die sich der Querträger mit entsprechend geneigten Gegenflächen anlegt, sobald der Querträger z.B. mit Hilfe von Befestigungsschrauben gegen den Nutgrund der Aufnahmenut gezogen wird.

### Kurze Beschreibung der Zeichnung

In der Zeichnung ist der Erfindungsgegenstand beispielsweise dargestellt. Es zeigen
- Fig. 1: eine erfindungsgemäße Gattersäge ausschnittsweise im Bereich des Schubkurbeltriebes in einem schematischen Querschnitt und
- Fig. 2: diese Gattersäge in einer zum Teil aufgerissenen, vereinfachten Seitenansicht.

### Weg zur Ausführung der Erfindung

Die dargestellte Gattersäge weist ein Gestell 1 auf, in dem ein Schubkurbeltrieb 2 zum Antrieb eines Sägegatters 3 gelagert ist. Das entlang seitlicher Führungsschienen 4 verschiebbare Sägegatter 3 umfaßt einen Gatterrahmen 5 mit zwei durch Längsholme miteinander verbundenen Streckbalken 6, 7, zwischen denen die Sägeblätter 8 eingespannt sind. Während der Gatterrahmen 5 im Bereich des dem Schubkurbeltrieb 2 entfernteren Streckbalkens 7 unmittelbar mit Führungen 9 für die seitlichen Führungsschienen 4 lösbar verbunden ist, lagert der Gatterrahmen 5 im Bereich des gegenüberliegenden, dem Schubkurbeltrieb 2 näheren Streckbalkens 6 auf einem Querträger 10, der axial vorstehende Anlenkzapfen 11 für seitliche Schubstangen 12 des Schubkurbeltriebes 2 trägt. Der Querträger 10 wird in einer Aufnahmenut 13 des Streckbalkens 6 gehalten. Da die Nutwände der Aufnahmenut 13 gegen den Nutgrund hin konvergieren und der Querträger 10 entsprechend geneigte Gegenflächen 14 bildet, greift der Querträger 10 spielfrei in die Aufnahmenut 13 ein, wenn der Querträger 10 mit Hilfe von Befestigungsschrauben gegen den Nutgrund gezogen wird.

Der Querträger 10.wird über Führungen 15 entlang der seitlichen Führungsschienen 4 geführt, so daß sich auch im Bereich des dem Schubkurbeltrieb 2 näheren Streckbalkens 6 eine entsprechende Verschiebbarkeit des Gatterrahmens 5 entlang der seitlichen Führungsschienen 4 ergibt. Die Verbindung zwischen dem Querträger 10 und den Führungen 15 ist jedoch nicht starr, um Drehmomentbelastungen der Führungen 15 bei einer Biegung des Querträgers 14 hintanhalten zu können. Aus diesem Grunde erfolgt die Befestigung des Querträgers 10 auf den Führungen 15 über Achsen 16, die senkrecht zu der jeweiligen Führungsschiene 4 und zum Querträger 10 verlaufen. Mit einer solchen Anlenkung des Querträgers 10 an den zugehörigen Führungen 15 bleibt die Gleitführung für den Gatterrahmen 5 weitgehend frei von Zwangskräften, die sich nachteilig auf die Führungsgenauigkeit auswirken könnten, so daß durch diese Konstruktion vorteilhafte Voraussetzungen für eine Erhöhung der Hubfrequenz des Sägegatters 3 erfüllt werden, zumal sich eine gewichtssparende Bauweise ergibt, ohne die Auswechselbarkeit des Sägegatters 3 zu beeinträchtigen. Zum Lösen des Gatterrahmens 5 sind ja lediglich die Verbindungen des Gatterrahmens 5 einerseits mit den Führungen 9 und anderseits mit dem Querträger 10 zu lösen, was mit wenig Zeit- und Arbeitsaufwand durchgeführt werden kann.

Obwohl die Führungen 9, 15 für den Gatterrahmen 5 im Bereich des vom Schubkurbeltrieb entfernteren Streckbalkens 7 einerseits und den Querträger 10 anderseits auch als Gleitführungen ausgebildet sein können, ergeben sich hinsichtlich der Führungsgenauigkeit des Gatterrahmens 5 günstigere Bedingungen durch den Einsatz von Kugelumlaufführungen, was sich vorteilhaft auf die Schnittgenauigkeit, die erreichbare Schnittgeschwindigkeit und darüber hinaus auf die Standzeit der Sägeblätter auswirkt.

## Patentansprüche

1. Gattersäge mit einem über Führungen (9) entlang seitlicher Führungsschienen (4) geführten Sägegatter (3), das einen Gatterrahme (5) mit zwei Streckbalken (6, 7) zum Einspannen paralleler, nur in einer Hubrichtung schneidender Sägeblätter (8) aufweist, und mit einem Schubkurbeltrieb (2), der über seitliche Schubstangen (12) im Bereich des ihm näheren Streckbalkens (6) mit dem Sägegatter (3) verbunden ist, **dadurch gekennzeichnet, daß** die beiden Schubstangen (12) des Schubkurbeltriebes (2) an einem gemeinsamen Querträger (10) zur Aufnahme des Gatterrahmens (5) im Bereich des dem Schubkurbeltrieb (2) näheren der beiden Streckbalken (6, 7) angreifen, daß der Querträger (10) mit Hilfe von Führungen (15) auf den seitlichen Führungsschienen (4) lagert und daß der Querträger (10) gegenüber seinen Führungen (15) um eine zu den Führungsschienen (4) und dem Querträger (10) senkrechte Achse (16) verschwenkbar gehalten ist.

2. Gattersäge nach Anspruch 1, **dadurch gekennzeichnet, daß** die Führungen (9, 15) für den Querträger (10) und den Gatterrahmen (5) im Bereich des vom Schubkurbeltrieb (2) entfernteren Streckbalkens (7) als Kugelumlaufführungen ausgebildet sind.

3. Gattersäge nach Anspruch 1 oder 2, **dadurch gekennzeichnet, daß** der Querträger (10) in eine Aufnahmenut (13) des dem Schubkurbeltrieb (2) näheren Streckbalkens (6) eingesetzt ist.

4. Gattersäge nach Anpruch 3, **dadurch gekennzeichnet, daß** die Aufnahmenut (13) des Streckbalkens (6) gegen den Nutgrund konvergierende Nutwände aufweist.

## Claims

1. Mill saw having a saw frame (3) which is guided via guides (9) along lateral guide rails (4) and which has a frame structure (5) having two stretcher beams (6, 7) for clamping in parallel saw blades (8) which cut only in a rising direction, and having a thrust crank drive (2) which is connected to the saw frame (3) via lateral thrust rods (12) in the region of the stretcher beam (6) which is closer to the thrust crank drive, **characterised in that** the two thrust rods (12) of the thrust crank drive (2) engage on a common transverse support (10) to receive the frame structure (5) in the region of the one of the two stretcher beams (6, 7) which is closer to the thrust crank drive (2), that the transverse support (10) is mounted on the lateral guide rails (4) with the aid of guides (15), and that the transverse support (10) is held so as to pivot with respect to its guides (15) about an axis (16) which is perpendicular to the guide rails (4) and the transverse support (10).

2. Mill saw as claimed in claim 1, **characterised in that** the guides (9, 15) for the transverse support (10) and the frame structure (5) are formed as recirculating ball guides in the region of the stretcher beam (7) which is further from the thrust crank drive (2).

3. Mill saw as claimed in claim 1 or 2, **characterised in that** the transverse support (10) is inserted into a receiving groove (13) of the stretcher beam (6) which is closer to the thrust crank drive (2).

4. Mill saw as claimed in claim 3, **characterised in that** the receiving groove (13) for the stretcher beam (6) has groove walls which converge towards the base of the groove.

## Revendications

1. Scie alternative à cadre, avec un cadre de scie (3) guidé sur des guidages (9) le long de glissières de guidage (4) latérales, ledit cadre de scie (3) présentant un châssis de cadre (5) avec deux poutres d'étirage (6, 7) pour enserrer des lames de scie (8) parallèles, ne coupant que dans un sens de déglacement, et avec une commande par bielle-manivelle (2), reliée au cadre de scie (3) dans la zone de la poutre d'étirage (6) plus proche d'elle, par l'intermédiaire de bielles latérales (12), **caractérisée en ce que** les deux bielles (12) de la commande par bielle-manivelle (2) agissent sur une traverse (10) commune, pour supporter le châssis de cadre (5) dans la zone de celle des deux poutres d'étirage (6, 7) située le plus près de la commande par bielle-manivelle (2), **en ce que** la traverse (10) est montée en palier, à l'aide de guidages (15), sur les glissières de guidage (4) latérales, et **en ce que** la traverse (10) est maintenue, de manière à pouvoir pivoter autour d'un axe (16) perpendiculaire aux glissières de guidage (4) et à la traverse (10), par rapport à ses guidages (15).

2. Scie alternative à cadre selon la revendication 1, **caractérisée en ce que** les guidages (9, 15), pour la traverse (10) et le châssis de cadre (5), sont réalisés sous forme de guidages à circulation de billes dans la zone de la poutre d'étirage (7) la plus éloignée de la commande par bielle-manivelle (2).

3. Scie alternative à cadre selon la revendication 1 ou 2, **caractérisée en ce que** la traverse (10) est insérée dans une rainure de logement (13) de la poutre d'étirage (6) la plus proche de la commande par bielle-manivelle (2).

4. Scie alternative à cadre selon la revendication 3, **caractérisée en ce que** la rainure de logement (13) de la poutre d'étirage (6) présente des parois de rainure allant en convergeant en évoluant vers le fond de rainure.
